# FASCICULE DE BREVET EUROPEEN

(11) **EP 2 821 570 B1**
(45) Date de publication et mention de la délivrance du brevet: **26.12.2018**
(21) Numéro de dépôt: 14175486.1
(22) Date de dépôt: 02.07.2014
(51) Int. Cl.: E05B 63/00, E05B 65/00, E05C 1/06

(54) **DISPOSITIF DE VERROUILLAGE D'UNE PORTE, NOTAMMENT D'UNE PORTE DE CABINE DE TOILETTES, PAR EXEMPLE POUR UN VÉHICULE FERROVIAIRE**
TÜRSCHLOSSVORRICHTUNG, INSBESONDERE FÜR WC-RAUM, Z.B. FÜR EISENBAHNFAHRZEUG
LOCKING DEVICE FOR A DOOR, IN PARTICULAR A SANITARY ROOM DOOR, E.G. FOR A RAILWAY VEHICLE

(30) Priorité: 03.07.2013 FR 1356513
(43) Date de publication de la demande: 07.01.2015
(73) Titulaire: ALSTOM Transport Technologies, 93400 Saint-Ouen (FR)
(72) Inventeur: Bidou, Victor, 92400 Courbevoie (FR)
(74) Mandataire: Lavoix

(56) Documents cités:
- WO-A2-03/097969
- CH-A- 104 278
- DE-A1- 19 839 043
- DE-A1-102007 038 648

## Description

La présente invention concerne un dispositif de verrouillage d'une porte, notamment d'une porte de cabine de toilettes, par exemple pour un véhicule ferroviaire, aéronautique, maritime ou routier, ou pour un bâtiment.

On connaît déjà, dans l'état de la technique, un dispositif de verrouillage d'une porte, comportant un verrou mobile entre une première position, dite position de déverrouillage, et une deuxième position, dite position de verrouillage, et des premiers moyens d'actionnement du verrou, propres à déplacer le verrou entre ses positions de déverrouillage et de verrouillage.

Un tel dispositif de verrouillage est par exemple décrit dans WO 03/097969.

Ces premiers moyens d'actionnement sont destinés à être accessibles depuis l'intérieur de la cabine, de manière à pouvoir être actionnés par un utilisateur désirant s'y enfermer.

Un tel dispositif de verrouillage comporte généralement des seconds moyens d'actionnement du verrou, également propres à déplacer ce verrou entre les positions de verrouillage et de déverrouillage. Ces seconds moyens d'actionnement sont alors destinés à être accessibles depuis l'extérieur de la cabine, au moyen d'un élément d'actionnement, par exemple une clé de forme adaptée.

Un tel dispositif de verrouillage permet de définir différents états de verrouillage de la cabine, notamment un état dit « libre », un état dit « occupé » et un état dit « isolé ».

La cabine est dite dans l'état libre lorsque le verrou est en position de déverrouillage. Dans cet état, la cabine est libre d'utilisation, et un utilisateur peut accéder à l'intérieur de cette cabine.

La cabine est dite dans l'état occupé lorsqu'un utilisateur s'y est enfermé. Le verrou est alors en position de verrouillage, ayant été passé dans cette position de verrouillage grâce aux premiers moyens d'actionnement accessibles depuis l'intérieur de cette cabine.

Enfin, la cabine est dite dans l'état isolé, lorsque le verrou a été passé dans la position de verrouillage grâce aux seconds moyens d'actionnement accessibles depuis l'extérieur de cette cabine. Ceci est par exemple le cas lorsque la cabine, ayant été considérée comme non fonctionnelle, est verrouillée volontairement et manuellement par un membre d'une équipe technique.

Dans certains cas, notamment dans certains véhicules ferroviaires, on souhaite répertorier les cabines en état isolé, notamment grâce à la transmission d'un signal, dit signal d'isolation, depuis une cabine en état isolé jusqu'à une unité centrale de contrôle.

A cet effet, la cabine est habituellement équipée d'une serrure supplémentaire qui, lorsqu'elle est activée, émet un signal d'isolation à ladite unité centrale de contrôle. Il est à noter qu'une telle serrure n'agit sur aucun verrou, mais est uniquement destinée à l'émission du signal.

Ainsi, lorsqu'un membre de l'équipe technique souhaite passer la cabine dans l'état isolé, il doit, d'une part, actionner les seconds moyens d'actionnement pour passer le verrou en position de verrouillage et, d'autre part, d'actionner la serrure supplémentaire pour émettre le signal d'isolation à destination de l'unité centrale de contrôle.

En d'autres termes, ce membre de l'équipe technique doit actionner deux serrures distinctes pour passer proprement la cabine dans l'état isolé. Or, il n'existe aucune garantie que les deux serrures soient bien actionnées, ce qui peut entraîner des erreurs en cas d'oubli d'actionnement de l'une des serrures.

Par exemple, le verrou peut être passé en position verrouillée sans que le signal d'isolation soit transmis, ou au contraire le verrou peut être en position déverrouillée alors que le signal d'isolation est émis.

L'invention a notamment pour but de remédier à ces inconvénients, en fournissant un dispositif de verrouillage d'une porte empêchant les risques d'erreurs relatifs à un passage dans un état isolé.

A cet effet, l'invention a notamment pour objet un dispositif de verrouillage de porte selon la revendication 1.

Ainsi, le verrou est mobile entre trois positions distinctes, à savoir la position de déverrouillage, correspondant à un état libre de la cabine, la position de verrouillage, correspondant à un état occupé, et la position d'isolation, correspondant à un état isolé.

Les premiers moyens d'actionnement permettent de basculer jusqu'aux positions de verrouillage et de déverrouillage. Ces premiers moyens d'actionnement sont généralement accessibles depuis l'intérieur de la cabine.

En revanche, les seconds moyens d'actionnement permettent de basculer jusqu'aux positions d'isolation et de déverrouillage. Ces seconds moyens d'actionnement sont généralement accessibles depuis l'extérieur de la cabine.

Avantageusement, les premiers moyens d'actionnement permettent également de basculer depuis la position d'isolation jusqu'à la position de déverrouillage. Ainsi, lorsqu'un utilisateur est présent dans la cabine lorsque les seconds moyens d'actionnement passent le verrou en position d'isolation, cet utilisateur n'est pas condamné par inadvertance dans la cabine. En revanche, les premiers moyens d'actionnement ne permettent pas de basculer le verrou jusqu'à la position d'isolation.

On notera que l'invention permet notamment de distinguer l'état occupé de l'état isolé en fonction de la position du verrou.

On peut alors avantageusement prévoir des moyens de détection de la position du verrou, reflétant tous les états de la cabine, notamment propres à détecter le verrou en position d'isolation, ainsi que des moyens d'émission d'un signal vers une unité de contrôle distante, reliés à ces moyens de détection, pour émettre un signal d'information, dit signal d'isolation, lorsque le verrou est détecté dans sa position d'isolation. Ainsi, les états de la cabine ainsi connus peuvent être utilisés, par exemple, pour commander un indicateur de l'état de la porte, comme cela est communément requis dans les applications ferroviaires (en particulier, un indicateur visuel, et/ou tactile, et/ou un message audio).

Dans ce cas, le passage de la cabine dans l'état isolé et l'émission du signal d'isolation sont réalisés en une seule étape, par le simple actionnement des seconds moyens d'actionnement. On empêche ainsi toute erreur liée à un oubli d'activation d'une serrure comme cela peut être le cas dans l'état de la technique.

Un dispositif de verrouillage selon l'invention peut comporter en outre l'une ou plusieurs des caractéristiques suivantes, prises seules ou selon toutes combinaisons techniquement envisageables.
- En considérant un plan médian dans lequel le verrou est mobile, ce plan médian séparant l'espace entre une première zone et une seconde zone, les premiers moyens d'actionnement sont accessibles dans la première zone, et les seconds moyens d'actionnement sont accessibles dans la seconde zone.
- Le dispositif de verrouillage comporte un arbre s'étendant le long d'un axe longitudinal entre une première extrémité et une seconde extrémité, cet arbre étant mobile en rotation autour dudit axe longitudinal, les premiers moyens d'actionnement sont agencés à la première extrémité de l'arbre, et sont propres à entraîner cet arbre en rotation autour dudit axe longitudinal, et les seconds moyens d'actionnement sont agencés à la seconde extrémité de l'arbre, et sont propres à entraîner cet arbre en rotation autour dudit axe longitudinal.

- Ledit arbre porte une roue dentée solidaire en rotation avec cet arbre, le verrou présentant une surface inférieure munie d'une crémaillère coopérant avec ladite roue dentée, de sorte qu'une rotation de l'arbre autour de l'axe longitudinal entraîne une translation du verrou selon une direction de translation.
- Les premiers moyens d'actionnement comportent un élément de préhension solidaire de l'arbre.
- Les seconds moyens d'actionnement comportent une forme d'engagement ménagée à la seconde extrémité de l'arbre, destinée à coopérer avec au moins un élément d'actionnement complémentaire.
- Le dispositif de verrouillage comporte un cylindre entourant coaxialement l'arbre, ledit cylindre étant mobile en translation le long de l'axe longitudinal, entre une première position dans laquelle le cylindre entoure l'arbre à sa seconde extrémité, et une seconde position entre les première et seconde extrémités, l'élément d'actionnement présentant une forme s'étendant radialement de sorte que cet élément d'actionnement pousse le cylindre depuis sa première vers sa seconde position lorsqu'il vient s'engager sur la forme d'engagement.
- Le dispositif de verrouillage comporte un organe élastique de rappel du cylindre vers sa première position.
- Le verrou est mobile en translation le long d'une direction de translation, et présente une surface supérieure étagée, comprenant :
   - une première zone, délimitée dans la direction de translation entre un premier épaulement et un deuxième épaulement, et
   - une seconde zone, s'étendant dans la direction de translation depuis le deuxième épaulement jusqu'à un troisième épaulement, les première et seconde zones étant décalées dans une troisième direction perpendiculaire à la direction de translation, par un décalage formé par le deuxième épaulement.
- Le dispositif de verrouillage comporte une partie fixe de support d'un loquet, ledit loquet étant relié à cette partie de support par une liaison pivot d'axe parallèle à la direction de translation, et ledit loquet étant propre à reposer sur la première ou seconde zone.
- Le dispositif de verrouillage comporte des moyens d'entraînement du loquet, liés au cylindre, de sorte qu'un mouvement de translation du cylindre entraîne une rotation du loquet autour de la liaison pivot par l'intermédiaire de ces moyens d'actionnement.
- Les moyens d'entraînement sont dimensionnés pour que le déplacement autorisé du loquet autour de la liaison pivot permette au loquet de surpasser le deuxième épaulement dans la troisième direction, sans surpasser le troisième épaulement.
- Dans la position de déverrouillage, le loquet repose sur la première zone du verrou, par exemple en butée contre le premier épaulement, - dans la position de verrouillage, le loquet repose sur la première zone du verrou, par exemple en butée contre le second épaulement, et - dans la position d'isolation, le loquet repose sur la seconde zone du verrou, par exemple en butée contre le troisième épaulement.
- Les moyens d'entraînement comportent un organe élastique à effet angulaire, agencé autour de l'axe de la liaison pivot, comportant une première extrémité reliée au cylindre, et une seconde extrémité reliée au loquet, de sorte qu'un mouvement de translation du cylindre entraîne une rotation du loquet autour de la liaison pivot, par l'intermédiaire de cet organe élastique angulaire.
- Le dispositif de verrouillage comporte des moyens de détection de la position du verrou, notamment propres à détecter le verrou en position d'isolation.
- Les moyens de détection comportent un premier capteur, propre à détecter le verrou en position de verrouillage, et un second capteur, propre à détecter le verrou en position d'isolation.
- Le dispositif de verrouillage comporte des moyens d'émission d'un signal, notamment vers une unité de contrôle distante, reliés aux moyens de détection pour émettre un signal d'information lorsque le verrou est détecté en position d'isolation.

L'invention sera mieux comprise à la lecture de la description qui va suivre, donnée uniquement à titre d'exemple et faite en se référant aux figures annexées, parmi lesquelles :
- la figure 1 est une vue en perspective d'un dispositif de verrouillage selon un exemple de mode de réalisation de l'invention ;
- la figure 2 est une vue en perspective d'une partie du dispositif de verrouillage de la figure 1 ;
- les figures 3 à 5 sont des vues de face du dispositif de verrouillage de la figure 1, respectivement dans un état libre, un état occupé et un état isolé.

On a représenté, sur les figures, un dispositif 10 de verrouillage d'une porte 11, par exemple d'une porte de cabine de toilettes pour un véhicule ferroviaire.

Le dispositif de verrouillage 10 comporte deux plaques 12, 14 destinées à être fixées de part et d'autre de la porte 11, à savoir une plaque intérieure 12, destinée à être agencée à l'intérieur de la cabine lorsque la porte 11 est fermée, et une plaque extérieure 14, destinée à être agencée à l'extérieur de la cabine lorsque la porte 11 est fermée.

Habituellement, chacune des plaques intérieure 12 et extérieure 14 porte de manière classique une béquille 16 de poignée de porte, reliée à des moyens de déplacement d'un pêne 18, comme cela est représenté sur les figures 3 à 5. Chaque béquille 16 permet de manière classique l'ouverture de la porte lorsque celle-ci n'est pas verrouillée par le dispositif de verrouillage 10.

Le dispositif de verrouillage 10 comporte un verrou 20, mobile en translation dans une direction de translation Y, entre une première position, dite position de déverrouillage, représentée sur la figure 3, et une troisième position, dite position d'isolation, représentée sur la figure 5, en passant par une deuxième position, dite position de verrouillage, représentée sur la figure 4, cette position de verrouillage étant localisée entre la position de déverrouillage et la position d'isolation dans la direction de translation Y.

Une gâche 22 est agencée dans un cadre 23 de la porte 11, en regard du verrou 20 dans la direction de translation Y, de sorte que ce verrou 20 est propre à être engagé dans la gâche 22 dans la position de verrouillage ou dans la position d'isolation.

Avantageusement, le dispositif de verrouillage 10 comporte des moyens 24 de détection de la position du verrou 20, notamment propres à détecter ce verrou 20 en position de verrouillage et d'isolation.

Plus particulièrement, les moyens de détection 24 comportent un premier capteur 24A, agencé dans le montant 23 à proximité de la gâche 22, propre à détecter le verrou 20 lorsqu'il se trouve dans sa position de verrouillage, et un second capteur 24B, également agencé dans le montant 23 à proximité de la gâche 22, propre à détecter le verrou 20 lorsqu'il se trouve dans sa position d'isolation.

La position d'isolation se trouvant au-delà de la position de verrouillage, il apparaît que le premier capteur 24A détecte également le verrou lorsqu'il est dans sa position d'isolation.

Avantageusement, le dispositif de verrouillage 10 comporte des moyens (non représentés) d'émission d'un signal, notamment à destination d'une unité de contrôle distante, ces moyens étant reliés auxdits moyens de détection 24 pour émettre un signal d'information, dit signal d'isolation, lorsque le verrou 20 est détecté en position d'isolation.

De manière optionnelle, le dispositif de verrouillage 10 comporte également des moyens d'émission d'un autre signal, notamment à destination d'un panneau lumineux d'information, reliés aux moyens de détection 24 pour émettre un signal d'information lorsque le verrou 20 est détecté en position de verrouillage ou d'isolation, pour indiquer que la cabine n'est pas disponible. Généralement il existe 3 types d'indicateurs de l'état de la porte pour le passager et le personnel technique : un état « Libre », un état « occupé », et un état « hors service ». Ces indicateurs sont par exemple visuels, et/ou tactiles, et/ou audio.

Le dispositif de verrouillage 10 va maintenant être décrit plus en détail, en référence aux figures 1 et 2.

Le dispositif de verrouillage 10 comporte un arbre 26, s'étendant le long d'un axe longitudinal X entre une première extrémité 26A et une seconde extrémité 26B. Cet arbre 26 est mobile en rotation autour dudit axe longitudinal X. Ainsi, le dispositif de verrouillage 10 comporte des moyens classiques (non représentés) de guidage en rotation de l'arbre 26 autour de son axe.

L'arbre 26 porte, entre ses première 26A et seconde 26B extrémités, une roue dentée 34 coaxiale à cet arbre 26 et solidaire en rotation avec cet arbre 26.

Le verrou 20 est agencé en contact avec cette roue dentée 34. Plus particulièrement, ce verrou 20 présente une surface inférieure 20A munie d'une crémaillère complémentaire à la dentelure de la roue dentée 34, et coopérant avec cette roue dentée 34. Ainsi, une rotation de l'arbre 26 autour de l'axe longitudinal X entraîne une translation du verrou 20 selon la direction de translation Y.

Par ailleurs, le verrou 20 présente une surface supérieure 36 étagée, comprenant une première zone 36A, délimitée dans la direction de translation Y entre un premier épaulement 38 et un deuxième épaulement 40, et une seconde zone 36B, s'étendant dans la direction de translation Y depuis ledit deuxième épaulement 40 jusqu'à un troisième épaulement 42. Les première 36A et seconde 36B zones sont alors décalées dans une troisième direction Z perpendiculaire à la direction de translation Y et à la direction longitudinale X, par un décalage formé par le deuxième épaulement 40.

Ces première 36A et seconde 36B zones sont destinées à coopérer avec un loquet 44 qui sera décrit ultérieurement.

Le dispositif de verrouillage 10 comporte des premiers moyens d'actionnement 28, agencés à la première extrémité 26A de l'arbre 26, propres à entraîner l'arbre 26 en rotation autour de l'axe longitudinal X. Ces premiers moyens d'actionnement 28 comportent par exemple un élément de préhension 30, solidaire en rotation avec l'arbre 26. Cet élément de préhension 30 est accessible du côté de la première plaque 12, c'est-à-dire depuis l'intérieur de la cabine.

Le dispositif de verrouillage 10 comporte par ailleurs des seconds moyens d'actionnement 32, agencés à la seconde extrémité 26B de l'arbre 26. Ces seconds moyens d'actionnement 32 sont également propres à entraîner l'arbre 26 en rotation autour de l'axe longitudinal X. Ces seconds moyens d'actionnement 32 sont accessibles du côté de la seconde plaque 14, c'est-à-dire depuis l'extérieur de la cabine.

En d'autres termes, en considérant un plan médian, dans lequel le verrou 20 est mobile, ce plan médian séparant l'espace entre une première zone (comportant l'intérieur de la cabine lorsque la porte est fermée) et une seconde zone (comportant l'extérieur de la cabine lorsque la porte est fermée), les premiers moyens d'actionnement 28 sont accessibles dans la première zone et les seconds moyens d'actionnement 32 sont accessibles dans la seconde zone.

Les seconds moyens d'actionnement 32 comportent une forme d'engagement 32A ménagée à la seconde extrémité de l'arbre 26. Cette forme d'engagement 32A est destinée à coopérer avec un élément d'actionnement (non représenté) complémentaire, formant une clé, et présente donc une forme susceptible d'être entraînée en rotation par un tel élément d'actionnement.

La forme d'engagement 32A forme par exemple une partie mâle, et l'élément d'actionnement comprend alors une partie cylindrique munie d'un orifice complémentaire formant une partie femelle. Ainsi, l'élément d'actionnement permet de manipuler la rotation de l'arbre 26 autour de l'axe longitudinal X lorsqu'il est engagé sur la forme d'engagement.

Par exemple, la forme d'engagement 32A présente une section carrée dans un plan perpendiculaire à l'axe longitudinal X. Bien entendu, toute autre forme permettant un entraînement en rotation de la forme d'engagement 32A par l'élément d'actionnement est envisageable en variante.

Un cylindre 33 est agencé autour de l'arbre 26, coaxialement à cet arbre 26. Ce cylindre 33 est mobile en translation le long de l'axe longitudinal X, entre une première position, représentée sur les figures 1 et 2, dans laquelle ce cylindre 33 entoure l'arbre 26 à sa seconde extrémité 26B, et une seconde position dans laquelle ce cylindre 33 se situe entre les première 26A et seconde 26B extrémités de l'arbre 26.

Ladite partie cylindrique dudit élément d'actionnement présente alors une forme qui s'étend radialement, de sorte que cet élément d'actionnement vient pousser le cylindre 33 depuis sa première position vers sa seconde position lorsque cet élément d'actionnement vient s'engager sur la forme d'engagement 32A. Ce cylindre 33 a également un rôle de sécurité pour un usager verrouillé à l'intérieur de la cabine, empêchant une manipulation de la forme d'engagement 32A par un usager extérieur non muni de l'élément spécifique d'actionnement.

En l'absence de l'élément d'actionnement sur la forme d'engagement 32A, le cylindre 33 est rappelé vers sa première position par un organe élastique 35 à effet longitudinal. Cet organe élastique 35 est par exemple formé par un ressort hélicoïdal entourant l'arbre 26, s'étendant longitudinalement entre un premier siège porté par la roue crantée 34 et un second siège porté par le cylindre 33. Dans ce cas, le cylindre 33 et l'arbre 26 présentent des butées complémentaires destinées à limiter le mouvement du cylindre 33, afin qu'il ne s'échappe pas de l'arbre 26 au-delà de la seconde extrémité 26B.

Comme indiqué précédemment, les premiers moyens d'actionnement 28 sont propres à déplacer le verrou 20 entre ses positions de déverrouillage et de verrouillage, et les seconds moyens d'actionnement 32 sont propres à déplacer ce verrou 20 entre ses positions de déverrouillage et d'isolation.

Il est à noter que les premiers moyens d'actionnement 28 sont également propres à déplacer le verrou 20 depuis la position d'isolation jusqu'à la position de déverrouillage et ce, dans le cas où la position d'isolation à été préalablement atteinte grâce aux seconds moyens d'actionnement 32. L'inverse n'est pas possible depuis l'intérieur de la cabine.

A cet effet, le dispositif de verrouillage 10 comporte ledit loquet 44, qui est destiné à coopérer avec le verrou 20, notamment à reposer sur la première 36A ou seconde 36B zone de la surface supérieure 36 du verrou 20.

Plus particulièrement :
- dans la position de déverrouillage, représentée sur la figure 3, le loquet 44 est destiné à reposer sur la première zone 36A du verrou 20, notamment en butée contre le premier épaulement 38,
- dans la position de verrouillage, représentée sur la figure 4, le loquet 44 est destiné à reposer sur la première zone 36A du verrou 20, notamment en butée contre le second épaulement 40, et
- dans la position d'isolation, représentée sur la figure 5, le loquet 44 est destiné à reposer sur la seconde zone 36B du verrou 20, notamment en butée contre le troisième épaulement 42.

Ainsi, l'épaulement 40 forme une butée interdisant le déplacement du verrou 20 par les premiers moyens d'actionnement 28 jusqu'à la position d'isolation.

Le loquet 44 est relié à une partie de support fixe 46, notamment solidaire de la seconde plaque 14, par une liaison pivot 48 d'axe parallèle à la direction de translation Y. Ainsi, le loquet 44 est propre à se déplacer en rotation autour de cette liaison pivot 48, notamment afin de surmonter le deuxième épaulement 40, pour passer depuis la première zone 36A jusqu'à la seconde zone 36B.

A cet effet, le dispositif de verrouillage 10 comporte des moyens 50 d'entraînement du loquet 44 en rotation. Ces moyens d'entraînement 50 sont liés au cylindre 33, de sorte qu'un mouvement de translation du cylindre 33 entraîne une rotation du loquet 44 autour de la liaison pivot 48, par l'intermédiaire de ces moyens d'entraînement 50.

Par exemple, les moyens d'entraînement 50 comportent un organe élastique 52 à effet angulaire, agencé autour de l'axe de la liaison pivot 48, comprenant une première extrémité 52A reliée au cylindre 33, et une seconde extrémité (non représentée) reliée au loquet 44. Ainsi, lors d'un déplacement du cylindre 33 depuis sa première vers sa seconde position, ce cylindre 33 actionne ladite première extrémité 52A si bien que, par un effet de levier, le loquet 44 est entraîné en rotation autour de la liaison pivot 48, et ainsi soulevé au-dessus de l'épaulement 40 dans la direction Z.

Ce déplacement en rotation est toutefois limité pour que le loquet 44 ne se déplace pas au-dessus du troisième épaulement 42. A cet effet, la course du cylindre 33 est par exemple limitée, ou on peut prévoir en variante une butée limitant le déplacement du loquet 44 en rotation.

Ce déplacement en rotation est également limité lors d'un déverrouillage depuis l'extérieur, pour que le loquet 44 ne se déplace pas au-dessus de l'épaulement 38. A cet effet, la course du cylindre 33 est par exemple limitée, ou on peut prévoir en variante une butée limitant le déplacement du loquet 44 en rotation.

Le fonctionnement du dispositif de verrouillage 10 sera décrit ci-dessous.

On considérera comme position initiale la position déverrouillée du verrou 20, telle que représentée sur la figure 3, dans laquelle la cabine est libre d'accès pour un utilisateur. Dans cette position, comme indiqué précédemment, le loquet 44 repose sur la première zone 36A, en butée avec le premier épaulement 38.

Lorsqu'un utilisateur décide de s'enfermer à l'intérieur de la cabine, il actionne l'élément de préhension 30 des premiers moyens d'actionnement 28, pour entraîner l'arbre 26 en rotation, en vue de passer le verrou 20 depuis sa position de déverrouillage jusqu'à sa position de verrouillage. L'arbre 26, par l'intermédiaire de la roue dentée 34, entraîne le verrou 20 en translation jusqu'à ce que le second épaulement 40 vienne en butée contre le loquet 44. Au cours de cette translation, le verrou 20 vient s'insérer dans la gâche 22, comme représenté sur la figure 4.

Une fois le loquet 44 en butée contre le second épaulement 40, le verrou 20 est dans sa position de verrouillage. Le premier capteur 24A détecte la présence du verrou 20 dans la gâche 22, et un signal d'information est émis à destination d'un panneau d'information pour indiquer que la cabine n'est plus accessible.

Lorsque l'utilisateur souhaite sortir de la cabine, il actionne l'élément de préhension 30 dans l'autre sens pour entraîner l'arbre 26 en rotation, en vue de passer le verrou 20 depuis sa position de verrouillage jusqu'à sa position de déverrouillage. L'arbre 26, par l'intermédiaire de la roue dentée 34, entraîne le verrou 20 en translation jusqu'à ce que le premier épaulement 38 vienne en butée contre le loquet 44. Au cours de cette translation, le verrou 20 sort de la gâche 22, comme représenté sur la figure 3.

Une fois le loquet 44 en butée contre le premier épaulement 38, le verrou 20 est dans sa position de déverrouillage. Le premier capteur 24A ne détecte plus la présence du verrou 20 dans la gâche 22, si bien que le panneau d'information indique que la cabine est accessible.

On notera que l'actionnement des premiers moyens d'actionnement 28 ne permet pas d'agir sur la rotation du loquet 44, si bien que celui-ci reste au contact de la première zone 36A du verrou 20. En d'autres termes, ces premiers moyens d'actionnement 28 ne permettent de déplacer le verrou 20 qu'entre ses positions de déverrouillage et de verrouillage lorsque le loquet 44 repose sur la première zone 36A.

En revanche, lorsqu'un membre de l'équipe technique souhaite passer la cabine dans un état isolé, depuis un état libre ou occupé, il actionne les seconds moyens d'actionnement 32 au moyen de l'élément d'actionnement précité.

Cet élément d'actionnement est engagé autour de la forme d'engagement 32A, ce qui a pour effet de pousser le cylindre 33 vers sa seconde position. Le déplacement de ce cylindre 33 entraîne la rotation du loquet 44 par un effet de levier, si bien que ce loquet 44 passe au-dessus du second épaulement 40 dans la troisième direction Z.

L'élément d'actionnement entraîne ensuite en rotation l'arbre 26, entraînant la translation du verrou 20 jusqu'à ce que le troisième épaulement 42 vienne au contact du loquet 44.

L'élément d'actionnement est ensuite désengagé de la forme d'engagement 32A, et le cylindre 33 est rappelé vers sa première position par l'organe élastique de rappel 35.

Sous l'effet de l'organe élastique angulaire 52, le loquet vient reposer sur la seconde zone 36B de la surface supérieure 36 du verrou 20. Le verrou 20 se retrouve ainsi dans sa position d'isolation.

Le verrou 20 est alors engagé dans la gâche 22, plus profondément que dans sa position de verrouillage, comme représenté sur la figure 5.

Dans cette position d'isolation, le verrou 20 est détecté par le second capteur 24B, et un signal d'information est transmis à l'unité de contrôle pour indiquer que la cabine est en état isolé. Il apparaît ainsi clairement qu'il est nécessaire d'actionner une seule serrure pour passer la cabine en état isolé et pour émettre le signal d'information.

Comme indiqué précédemment, dans cette position d'isolation, le verrou 20 est également détecté par le premier capteur 24A, si bien que ledit panneau d'information indique que la cabine n'est pas accessible.

Lorsque le membre de l'équipe technique souhaite repasser la cabine dans l'état libre, il lui suffit d'actionner de nouveau les seconds moyens d'actionnement 32 dans l'autre sens, pour entraîner l'arbre 26 en rotation en vue de passer le verrou 20 depuis sa position d'isolation jusqu'à sa position de déverrouillage. L'arbre 26, par l'intermédiaire de la roue dentée 34, entraîne le verrou 20 en translation jusqu'à ce que le premier épaulement 38 vienne en butée contre le loquet 44. Au cours de cette translation, le verrou 20 sort de la gâche 22, comme représenté sur la figure 3.

L'élément d'actionnement est ensuite désengagé de la forme d'engagement 32A, et le cylindre 33 est rappelé vers sa première position par l'organe élastique de rappel 35. Sous l'effet de l'organe élastique angulaire 52, le loquet 44 vient reposer sur la première zone 36A de la surface supérieure 36 du verrou 20. Le verrou 20 se retrouve ainsi dans sa position déverrouillée.

On notera qu'il est également possible à un utilisateur se trouvant à l'intérieur de la cabine, alors que le verrou est mis en position d'isolation depuis l'extérieur, de faire revenir le verrou en position déverrouillée. Pour cela, il lui suffit d'actionner les premiers moyens d'actionnement 28 dans l'autre sens, pour entraîner l'arbre 26 en rotation en vue de passer le verrou 20 depuis sa position d'isolation jusqu'à sa position de déverrouillage. L'arbre 26, par l'intermédiaire de la roue dentée 34, entraîne le verrou 20 en translation jusqu'à ce que le premier épaulement 38 vienne en butée contre le loquet 44. Au cours de cette translation, le verrou 20 sort de la gâche 22, comme représenté sur la figure 3.

L'inverse n'est pas possible depuis l'intérieur de la cabine.

On notera que la seconde zone 36B étant située au-dessus de la première zone 36A dans la troisième direction Z, il n'est pas possible d'enfermer par erreur un utilisateur dans la cabine.

En effet, si le loquet 44 se trouve sur la seconde zone 36B, dite zone supérieure, il reste possible d'actionner les premiers moyens d'actionnement 28 pour coulisser le verrou 20 vers sa position de déverrouillage, le loquet 44 pouvant passer en contact avec la première zone 36A lorsqu'il ne repose plus sur la seconde zone 36B.

On notera que l'invention n'est pas limitée au mode de réalisation précédemment décrit, mais pourrait présenter diverses variantes sans sortir du cadre des revendications.

En particulier, on pourrait prévoir d'autres moyens pour déplacer le loquet 44 en fonction du déplacement du cylindre 33.

Par exemple, le cylindre peut comporter une surface de came destinée à coopérer avec une partie complémentaire du loquet 44, pour soulever ce loquet 44 lorsque le cylindre 33 se déplace vers sa seconde position.

Conformément à une autre variante, on peut prévoir un verrou supplémentaire, par exemple commandé électriquement, pour maintenir la porte fermée lorsque la cabine se verrouille automatiquement par système d'autodiagnostic ou est fermée à distance par l'équipe technique. La cabine est dite dans ce cas en état « non fonctionnel ». Un tel verrou supplémentaire est connu de l'état de la technique.

## Revendications

1. Dispositif (10) de verrouillage d'une porte, comportant :
- un verrou (20) mobile au moins entre une première position, dite position de déverrouillage, et une deuxième position, dite position de verrouillage,
- des premiers moyens (28) d'actionnement du verrou (20), propres à déplacer le verrou entre ses positions de déverrouillage et de verrouillage,
**caractérisé en ce que** :
- le verrou (20) est également mobile jusqu'à une troisième position, dite position d'isolation, distincte des positions de verrouillage et de déverrouillage, telle que la position de verrouillage est localisée entre la position de déverrouillage et la position d'isolation, et
- le dispositif de verrouillage (10) comporte des seconds moyens (32) d'actionnement du verrou (20), propres à déplacer le verrou (20) entre ses positions de déverrouillage et d'isolation,
- le dispositif de verrouillage (10) comporte une butée (40) interdisant le déplacement du verrou (20) par les premiers moyens d'actionnement (28) jusqu'à la position d'isolation.

2. Dispositif de verrouillage (10) selon la revendication 1, dans lequel, en considérant un plan médian dans lequel le verrou (20) est mobile, ce plan médian séparant l'espace entre une première zone et une seconde zone, les premiers moyens d'actionnement (28) sont accessibles dans la première zone, et les seconds moyens d'actionnement (32) sont accessibles dans la seconde zone.

3. Dispositif de verrouillage (10) selon la revendication 1 ou 2, dans lequel :
- le dispositif de verrouillage (10) comporte un arbre (26) s'étendant le long d'un axe longitudinal (X) entre une première extrémité (26A) et une seconde extrémité (26B), cet arbre (26) étant mobile en rotation autour dudit axe longitudinal (X),
- les premiers moyens d'actionnement (28) sont agencés à la première extrémité (26A) de l'arbre (26), et sont propres à entraîner cet arbre (26) en rotation autour dudit axe longitudinal (X), et
- les seconds moyens d'actionnement (32) sont agencés à la seconde extrémité (26B) de l'arbre (26), et sont propres à entraîner cet arbre (26) en rotation autour dudit axe longitudinal (X).

4. Dispositif de verrouillage (10) selon la revendication 3, dans lequel ledit arbre (26) porte une roue dentée (34) solidaire en rotation avec cet arbre (26), le verrou (20) présentant une surface inférieure (20A) munie d'une crémaillère coopérant avec ladite roue dentée (34), de sorte qu'une rotation de l'arbre (26) autour de l'axe longitudinal (X) entraîne une translation du verrou (20) selon une direction de translation (Y).

5. Dispositif de verrouillage (10) selon la revendication 3 ou 4, dans lequel les premiers moyens d'actionnement (28) comportent un élément de préhension (30) solidaire de l'arbre (26).

6. Dispositif de verrouillage (10) selon l'une quelconque des revendications 3 à 5, dans lequel les seconds moyens d'actionnement (32) comportent une forme d'engagement (32A) ménagée à la seconde extrémité (26B) de l'arbre (26), destinée à coopérer avec au moins un élément d'actionnement complémentaire.

7. Dispositif de verrouillage (10) selon la revendication 6, comportant un cylindre (33) entourant coaxialement l'arbre (26), ledit cylindre (33) étant mobile en translation le long de l'axe longitudinal (X), entre une première position dans laquelle le cylindre entoure l'arbre (26) à sa seconde extrémité (26B), et une seconde position entre les première (26A) et seconde (26B) extrémités, l'élément d'actionnement présentant une forme s'étendant radialement de sorte que cet élément d'actionnement pousse le cylindre (33) depuis sa première vers sa seconde position lorsqu'il vient s'engager sur la forme d'engagement (32A).

8. Dispositif de verrouillage (10) selon la revendication 7, comportant un organe élastique (35) de rappel du cylindre (33) vers sa première position.

9. Dispositif de verrouillage (10) selon la revendication 7 ou 8, dans lequel :
- le verrou (20) est mobile en translation le long d'une direction de translation (Y), et présente une surface supérieure (36) étagée, comprenant :
• une première zone (36A), délimitée dans la direction de translation (Y) entre un premier épaulement (38) et un deuxième épaulement (40), et
• une seconde zone (36B), s'étendant dans la direction de translation (Y) depuis le deuxième épaulement (40) jusqu'à un troisième épaulement (42), les première (36A) et seconde (36B) zones étant décalées dans une troisième direction (Z) perpendiculaire à la direction de translation (Y), par un décalage formé par le deuxième épaulement (40),
- le dispositif de verrouillage (10) comporte une partie fixe (46) de support d'un loquet (44), ledit loquet (44) étant relié à cette partie de support (46) par une liaison pivot (48) d'axe parallèle à la direction de translation (Y), et ledit loquet (44) étant propre à reposer sur la première (36A) ou seconde (36B) zone, et
- le dispositif de verrouillage (10) comporte des moyens (50) d'entraînement du loquet (44), liés au cylindre (33), de sorte qu'un mouvement de translation du cylindre (33) entraîne une rotation du loquet (44) autour de la liaison pivot (48) par l'intermédiaire de ces moyens d'actionnement (50).

10. Dispositif de verrouillage (10) selon la revendication 9, dans lequel les moyens d'entraînement (50) sont dimensionnés pour que le déplacement autorisé du loquet (44) autour de la liaison pivot (48) permette au loquet (44) de surpasser le deuxième épaulement (40) dans la troisième direction (Z), sans surpasser le troisième épaulement (42).

11. Dispositif de verrouillage (10) selon la revendication 9 ou 10, dans lequel :
- dans la position de déverrouillage, le loquet (44) repose sur la première zone (36A) du verrou (20), par exemple en butée contre le premier épaulement (38),
- dans la position de verrouillage, le loquet (44) repose sur la première zone (36A) du verrou (20), par exemple en butée contre le second épaulement (40), et
- dans la position d'isolation, le loquet (44) repose sur la seconde zone (36B) du verrou (20), par exemple en butée contre le troisième épaulement (42).

12. Dispositif de verrouillage (10) selon l'une quelconque des revendications 9 à 11, dans lequel les moyens d'entraînement (50) comportent un organe élastique (52) à effet angulaire, agencé autour de l'axe de la liaison pivot (48), comportant une première extrémité (52A) reliée au cylindre (33), et une seconde extrémité reliée au loquet (44), de sorte qu'un mouvement de translation du cylindre (33) entraîne une rotation du loquet (44) autour de la liaison pivot (48), par l'intermédiaire de cet organe élastique angulaire (52).

13. Dispositif de verrouillage (10) selon l'une quelconque des revendications précédentes, comportant des moyens (24) de détection de la position du verrou (20), notamment propres à détecter le verrou (20) en position d'isolation.

14. Dispositif de verrouillage (10) selon la revendication 13, dans lequel les moyens de détection (24) comportent un premier capteur (24A), propre à détecter le verrou (20) en position de verrouillage, et un second capteur (24B), propre à détecter le verrou (20) en position d'isolation.

15. Dispositif de verrouillage (10) selon la revendication 13 ou 14, comportant des moyens d'émission d'un signal, notamment vers une unité de contrôle distante, reliés aux moyens de détection (24) pour émettre un signal d'information lorsque le verrou (20) est détecté en position d'isolation.

## Patentansprüche

1. Vorrichtung (10) zur Verriegelung einer Tür, aufweisend:
- einen Riegel (20), der zumindest zwischen einer ersten Position, Entriegelungsposition genannt, und einer zweiten Position, Verriegelungsposition genannt, bewegbar ist,
- erste Mittel (28) zur Betätigung des Riegels (20), die imstande sind, den Riegel zwischen seiner Entriegelungsposition und seiner Verriegelungsposition zu verlagern,
**dadurch gekennzeichnet, dass**
- der Riegel (20) auch bis zu einer dritten Position, Isolationsposition genannt, bewegbar ist, die von der Verriegelungsposition und der Entriegelungsposition verschieden ist, sodass die Verriegelungsposition zwischen der Entriegelungsposition und der Isolationsposition vorliegt, und
- die Vorrichtung zur Verriegelung (10) aufweist zweite Mittel (32) zur Betätigung des Riegels (20), die imstande sind, den Riegel (20) zu verlagern zwischen seiner Entriegelungsposition und seiner Isolationsposition,
- die Vorrichtung zur Verriegelung (10) einen Anschlag (40) aufweist, der die Verlagerung des Riegels (20) durch die ersten Mittel zur Betätigung (28) in die Isolationsposition verhindert.

2. Vorrichtung zur Verriegelung (10) gemäß Anspruch 1, wobei, betrachtend eine Mittelebene, in welcher der Riegel (20) bewegbar ist, diese Mittelebene den Raum zwischen einem ersten Bereich und einem zweiten Bereich unterteilt, wobei die ersten Mittel zur Betätigung (28) in dem ersten Bereich zugänglich sind und die zweiten Mittel zur Betätigung (32) in dem zweiten Bereich zugänglich sind.

3. Vorrichtung zur Verriegelung (10) gemäß Anspruch 1 oder 2, wobei:
- die Vorrichtung zur Verriegelung (10) aufweist eine Welle (26), die sich entlang einer Längsachse (X) zwischen einem ersten Ende (26A) und einem zweiten Ende (26B) erstreckt, wobei diese Welle (26) um die besagte Längsachse (X) drehbewegbar ist,
- die ersten Mittel zur Betätigung (28) an dem ersten Ende (26A) der Welle (26) vorliegen und imstande sind, diese Welle (26) um die besagte Längsachse (X) herum drehanzutreiben, und
- die zweiten Mittel zur Betätigung (32) an dem zweiten Ende (26B) der Welle (26) vorliegen und imstande sind, diese Welle (26) um die Längsachse (X) herum drehanzutreiben.

4. Vorrichtung zur Verriegelung (10) gemäß Anspruch 3, wobei die besagte Welle (26) ein Zahnrad (34) trägt, das mit dieser Welle (26) drehfest ist, wobei der Riegel (20) eine untere Fläche (20A) hat, die mit einer Zahnleiste versehen ist, die mit dem Zahnrad (34) zusammenwirkt, sodass eine Drehung der Welle (26) um die Längsachse (X) eine Translation des Riegels (20) entlang einer Translationsrichtung (Y) antreibt.

5. Vorrichtung zur Verriegelung (10) gemäß dem Anspruch 3 oder 4, wobei die ersten Mittel zur Betätigung (28) aufweisen ein Greifelement (30), das fest mit der Welle (26) verbunden ist.

6. Vorrichtung zur Verriegelung (10) gemäß irgendeinem der Ansprüche 3 bis 5, wobei die zweiten Mittel zur Betätigung (32) aufweisen eine Eingriffsform (32A), die an dem zweiten Ende (26B) der Welle (26) ausgebildet ist und dazu bestimmt ist, mit wenigstens einem komplementären Betätigungselement zusammenzuwirken.

7. Vorrichtung zur Verriegelung (10) gemäß Anspruch 6, aufweisend einen Zylinder (33), der die Welle (26) koaxial umgibt, wobei der Zylinder (33) translationsbewegbar ist entlang der Längsachse (X) zwischen einer ersten Position, in welcher der Zylinder die Welle (26) an deren zweiten Ende (26B) umgibt, und einer zweiten Position zwischen dem ersten (26A) und dem zweiten (26B) Ende, wobei das Betätigungselement eine sich radial erstreckende Form hat, sodass dieses Betätigungselement den Zylinder (33) ausgehend von dessen ersten zu dessen zweiten Position hin drückt, wenn es mit der Eingriffsform (32A) in Eingriff kommt.

8. Vorrichtung zur Verriegelung (10) gemäß Anspruch 7, aufweisend ein elastisches Organ (35) zum Vorspannen des Zylinders (33) zu dessen ersten Position hin.

9. Vorrichtung zur Verriegelung (10) gemäß Anspruch 7 oder 8, wobei:
- der Riegel (20) translationsbewegbar ist entlang einer Translationsrichtung (Y) und eine obere, gestufte Fläche (36) aufweist, die aufweist:
• einen ersten Bereich (36A), der in der Translationsrichtung (Y) zwischen einer ersten Schulter (38) und einer zweiten Schulter (40) begrenzt ist, und
• einen zweiten Bereich (36B), der sich in der Translationsrichtung (Y) von der zweiten Schulter (40) ausgehend bis zu einer dritten Schulter (42) erstreckt, wobei der erste (36A) und der zweite (36B) Bereich in eine dritte Richtung (Z), die senkrecht zu der Translationsrichtung (Y) ist, im Abstand sind um einen Abstand, der von der zweiten Schulter (40) gebildet ist,
- wobei die Vorrichtung zur Verriegelung (10) aufweist einen feststehenden Teil (46) zum Halten einer Klinke (44), wobei die Klinke (44) mit diesem Halte-Teil (46) verbunden ist durch ein Verbindungsgelenk (48), das eine Achse parallel zu der Translationsrichtung (Y) hat, wobei die Klinke (44) imstande ist, auf dem ersten (36A) oder dem zweiten (36B) Bereich aufzuliegen, und
- die Vorrichtung zur Verriegelung (10) Mittel (50) zum Antreiben der Klinke (44) aufweist, die mit dem Zylinder (33) verbunden sind, sodass eine Translationsbewegung des Zylinders (33) eine Drehung der Klinke (44) um das Verbindungsgelenk (48) herum via diese Mittel zum Betätigen (50) antreibt.

10. Vorrichtung zur Verriegelung (10) gemäß Anspruch 9, wobei die Mittel zum Antreiben (50) dimensioniert sind, damit die ermöglichte Verlagerung der Klinke (44) um das Verbindungsgelenk (48) herum es der Klinke (44) ermöglicht, in der dritten Richtung (Z) über die zweite Schulter (40) hinweg zu gelangen, ohne über die dritte Schulter (42) hinweg zu gelangen.

11. Vorrichtung zur Verriegelung (10) gemäß Anspruch 9 oder 10, wobei:
- in der Entriegelungsposition die Klinke (44) auf dem ersten Bereich (36A) des Riegels (20) aufliegt, beispielsweise in Anschlag gegen die erste Schulter (38), und
- in der Verriegelungsposition die Klinke (44) auf dem ersten Bereich (36A) des Riegels (20) aufliegt, beispielsweise in Anschlag gegen die zweite Schulter (40), und
- in der Isolationsposition die Klinke (44) auf dem zweiten Bereich (36B) des Riegels (20) aufliegt, beispielsweise in Anschlag gegen die dritte Schulter (42).

12. Vorrichtung zur Verriegelung (10) gemäß irgendeinem der Ansprüche 9 bis 11, wobei die Mittel zum Antreiben (50) aufweisen ein elastisches Organ (52) mit Winkelwirkung, das um die Achse des Verbindungsgelenks (48) herum angeordnet ist und aufweist eine erstes Ende (52A), das mit dem Zylinder (33) verbunden ist, und ein zweites Ende, das mit der Klinke (44) verbunden ist, sodass eine Translationsbewegung des Zylinders (33) eine Drehung der Klinke (44) um das Verbindungsgelenk (48) herum via dieses elastische Winkel-Organ (52) antreibt.

13. Vorrichtung zur Verriegelung (10) gemäß irgendeinem der vorhergehenden Ansprüche, aufweisend Mittel (24) zur Erfassung der Position des Riegels (20), die insbesondere imstande sind, den Riegel (20) in Isolationsposition zu erfassen.

14. Vorrichtung zur Verriegelung (10) gemäß Anspruch 13, wobei die Mittel zur Erfassung (24) aufweisen einen ersten Sensor (24A), der imstande ist, den Riegel (20) in Verriegelungsposition zu erfassen, und einen zweiten Sensor (24B), der imstande ist, den Riegel (20) in Isolationsposition zu erfassen.

15. Vorrichtung zur Verriegelung (10) gemäß Anspruch 13 oder 14, aufweisend Mittel zum Senden eines Signals, insbesondere zu einer entfernten Steuereinheit hin, die mit den Mitteln zur Erfassung (24) verbunden sind zum Senden eines Informationssignals, wenn der Riegel (20) in Isolationsposition erfasst ist.

## Claims

1. Device (10) for locking a door, comprising:
- a bolt (20) which is movable at least between a first position, called the unlocking position, and a second position, called the locking position,
- first means (28) for actuating the bolt (20), which means are capable of displacing the bolt between its unlocking and locking positions,
**characterised in that**:
- the bolt (20) is also movable to a third position, called the isolating position, which is distinct from the locking and unlocking positions, such that the locking position is located between the unlocking position and the isolating position, and
- the locking device (10) comprises second means (32) for actuating the bolt (20), which means are capable of displacing the bolt (20) between its unlocking and isolating positions,
- the locking device (10) comprises a stop (40) which prevents the bolt (20) from being displaced by the first actuating means (28) to the isolating position.

2. Locking device (10) according to claim 1, wherein, considering a mid-plane in which the bolt (20) is movable, the mid-plane separating the space between a first zone and a second zone, the first actuating means (28) are accessible in the first zone and the second actuating means (32) are accessible in the second zone.

3. Locking device (10) according to claim 1 or 2, wherein:
- the locking device (10) comprises a shaft (26) extending along a longitudinal axis (X) between a first end (26A) and a second end (26B), the shaft (26) being movable in rotation about said longitudinal axis (X),
- the first actuating means (28) are arranged at the first end (26A) of the shaft (26) and are capable of driving the shaft (26) in rotation about said longitudinal axis (X), and
- the second actuating means (32) are arranged at the second end (26B) of the shaft (26) and are capable of driving the shaft (26) in rotation about said longitudinal axis (X).

4. Locking device (10) according to claim 3, wherein said shaft (26) carries a toothed wheel (34) which is integral in rotation with the shaft (26), the bolt (20) having a bottom surface (20A) provided with a rack which cooperates with said toothed wheel (34), so that a rotation of the shaft (26) about the longitudinal axis (X) causes a translational movement of the bolt (20) in a direction of translation (Y).

5. Locking device (10) according to claim 3 or 4, wherein the first actuating means (28) comprise a gripping element (30) which is integral with the shaft (26).

6. Locking device (10) according to any one of claims 3 to 5, wherein the second actuating means (32) comprise an engaging form (32A) provided at the second end (26B) of the shaft (26), which engaging form is to cooperate with at least one complementary actuating element.

7. Locking device (10) according to claim 6, comprising a cylinder (33) which surrounds the shaft (26) coaxially, said cylinder (33) being movable in translation along the longitudinal axis (X) between a first position in which the cylinder surrounds the shaft (26) at its second end (26B) and a second position between the first (26A) and second (26B) ends, the actuating element having a radially extending form so that the actuating element pushes the cylinder (33) from its first position to its second position when it engages with the engaging form (32A).

8. Locking device (10) according to claim 7, comprising a resilient member (35) for returning the cylinder (33) to its first position.

9. Locking device (10) according to claim 7 or 8, wherein:
- the bolt (20) is movable in translation in a direction of translation (Y) and has a stepped top surface (36), comprising:
• a first zone (36A) which is delimited in the direction of translation (Y) between a first shoulder (38) and a second shoulder (40), and
• a second zone (36B) which extends in the direction of translation (Y) from the second shoulder (40) to a third shoulder (42), the first (36A) and second (36B) zones being offset in a third direction (Z) perpendicular to the direction of translation (Y), by an offset formed by the second shoulder (40),
- the locking device (10) comprises a fixed carrying member (46) for a latch (44), said latch (44) being connected to the carrying member (46) by a pivot connection (48), the axis of which is parallel to the direction of translation (Y), and said latch (44) being capable of resting on the first (36A) or second (36B) zone, and
- the locking device (10) comprises means (50) for driving the latch (44), which means are connected to the cylinder (33) so that a translational movement of the cylinder (33) causes the latch (44) to rotate about the pivot connection (48) by way of the actuating means (50).

10. Locking device (10) according to claim 9, wherein the drive means (50) are of such a size that the permitted displacement of the latch (44) about the pivot connection (48) allows the latch (44) to surmount the second shoulder (40) in the third direction (Z) without surmounting the third shoulder (42).

11. Locking device (10) according to claim 9 or 10, wherein:
- in the unlocking position, the latch (44) rests on the first zone (36A) of the bolt (20), for example in abutment against the first shoulder (38),
- in the locking position, the latch (44) rests on the first zone (36A) of the bolt (20), for example in abutment against the second shoulder (40), and
- in the isolating position, the latch (44) rests on the second zone (36B) of the bolt (20), for example in abutment against the third shoulder (42).

12. Locking device (10) according to any one of claims 9 to 11, wherein the drive means (50) comprise a resilient member (52) with an angular effect arranged around the axis of the pivot connection (48), comprising a first end (52A) connected to the cylinder (33) and a second end connected to the latch (44), so that a translational movement of the cylinder (33) causes the latch (44) to rotate about the pivot connection (48), by way of the angular resilient member (52).

13. Locking device (10) according to any one of the preceding claims, comprising means (24) for detecting the position of the bolt (20), especially capable of detecting the bolt (20) in the isolating position.

14. Locking device (10) according to claim 13, wherein the detection means (24) comprise a first sensor (24A) capable of detecting the bolt (20) in the locking position and a second sensor (24B) capable of detecting the bolt (20) in the isolating position.

15. Locking device (10) according to claim 13 or 14, comprising means for transmitting a signal, especially to a remote control unit, which are connected to the detection means (24) in order to transmit an information signal when the bolt (20) is detected in the isolating position.
